# EUROPÄISCHE PATENTSCHRIFT

(11) **EP 3 491 988 B1**
(45) Veröffentlichungstag und Bekanntmachung des Hinweises auf die Patenterteilung: **18.03.2020**
(21) Anmeldenummer: 17204720.1
(22) Anmeldetag: 30.11.2017
(51) Int. Cl.: A47L 9/02, A47L 5/36

(54) **KLICK-DÜSE**
CLICK NOZZLE
BUSE CLIC

(43) Veröffentlichungstag der Anmeldung: 05.06.2019
(73) Patentinhaber: Wessel-Werk GmbH, 51580 Reichshof-Wildbergerhütte (DE)
(72) Erfinder: GEURDEN, Wolfgang, 53804 Much (DE); CRAMER, Andreas, 51647 Gummersbach (DE)
(74) Vertreter: Andrejewski - Honke Patent- und Rechtsanwälte Partnerschaft mbB

(56) Entgegenhaltungen:
- EP-A1- 2 636 349
- EP-A2- 1 364 608
- WO-A1-2017/039291
- DE-A1-102010 030 731

## Beschreibung

Die Erfindung betrifft eine Staubsaugerdüsenanordnung und umfasst eine Staubsaugerdüse zur Bildung einer ersten Saugkonfiguration sowie eine Erweiterungsdüse zur Bildung einer zweiten Saugkonfiguration, welche eine Aufnahme zur Verbindung mit der Staubsaugerdüse aufweist.

Staubsaugerdüsen dienen der Formung und Führung eines Saugluftstromes an zu reinigenden Oberflächen. Der Saugluftstrom wird dabei von einem Staubsauger mittels eines Gebläses erzeugt und tritt durch die Staubsaugerdüse in eine Saugluftführung ein. Dabei zieht der Saugluftstrom Schmutzpartikel von der zu reinigenden Oberfläche ab und führt diese mit sich, bis sie in einer Schmutzsammelvorrichtung aus dem Saugluftstrom abgetrennt werden. Je nach Anwendungsgebiet haben sich unterschiedliche Düsenformen herausgebildet, beispielsweise Staubsaugerdüsen für Glattböden und/oder Teppichböden, Polsterdüsen, Fugendüsen usw., welche für die verschiedenen Reinigungszenarien mitgeführt und bereitgestellt werden müssen.

Um hierbei den Aufwand zu reduzieren, ist es bekannt, Staubsaugerdüsen an mehrere Einsatzsituationen anpassbar zu gestalten etwa dergestalt, dass der Bodenabstand der Staubsaugerdüse durch verstellbare Abstandselemente zwischen einer Glattbodenstellung und einer Teppichbodenstellung umgeschaltet werden kann. Die hierdurch erreichbaren Veränderungen der Geometrie - insbesondere der Gleitsohle und des Saugmundes - sind jedoch sehr begrenzt. Daher wurden auch modulare Staubsaugerdüsensysteme vorgeschlagen, bei denen eine kleine Staubsaugerdüse in einem Erweiterungskörper zur Bildung einer größeren Gesamtdüse einsetzbar ist.

Beispielsweise aus EP 1 364 608 A2 ist eine modulare Staubsaugerdüse mit einer Staubsaugerbodendüse und einer darin einsetzbaren Minidüse bekannt.

Um den Einsatzbereich einer modularen Düse zu erweitern, schlägt EP 2 636 349 A1 vor, mehrere Ausbaustufen einer modularen Düse vor, welche parallel nebeneinander und/oder seriell hintereinander an einen Grundkörper angeschlossen werden können. Die verschiedenen Anschlussstellen bringen einen hohen konstruktiven Aufwand und eine hohe Störungsanfälligkeit mit sich. Die so erzielbaren Reinigungskonfigurationen sind nur bedingt nützlich.

Vor diesem Hintergrund liegt der Erfindung die Aufgabe zugrunde, ein System von Staubsaugerdüsen anzugeben, welches mit geringem konstruktiven Aufwand und geringem Materialeinsatz eine große Anzahl an unterschiedlichen Saugkonfigurationen bereitstellen soll. Diese sollen sich durch eine große Robustheit auszeichnen und auch für den professionellen Einsatz geeignet sein.

Gegenstand der Erfindung und Lösung dieser Aufgabe ist eine Staubsaugerdüsenanordnung nach Anspruch 1. Bevorzugte Ausgestaltungen sind in den abhängigen Unteransprüchen angegeben.

Die gattungsgemäße Staubsaugerdüsenanordnung, von der die Erfindung ausgeht, umfasst eine Staubsaugerdüse zur Bildung einer ersten Saugkonfiguration mit einem Düsenkörper, einem daran unterseitig angeordneten und mit einem Saugkanal verbundenen Saugmund, welcher eine erste Arbeitsbreite definiert, und einem Sauganschlussstutzen zur Verbindung des Saugkanals mit einer Saugluftführung. Weiterhin umfasst es eine erste Erweiterungsdüse zur Bildung einer zweiten Saugkonfiguration mit einem ersten Erweiterungskörper, einem daran unterseitig angeordneten und mit einem Saugkanal verbundenen Saugmund, welche eine gegenüber der ersten Arbeitsbreite vergrößerte zweite Arbeitsbreite definiert, und einer Aufnahme zur Verbindung mit der Staubsaugerdüse, wobei der Saugkanal des ersten Erweiterungskörpers an den Saugmund der Staubsaugerdüse anschließbar ist. Erfindungsgemäß ist eine zweite Erweiterungsdüse zur Bildung einer dritten Saugkonfiguration mit einem zweiten Erweiterungskörper, der in seinen Abmessungen von dem ersten Erweiterungskörper abweicht, einem daran unterseitig angeordneten und mit einem Saugkanal verbundenen Saugmund und einer Aufnahme zur Verbindung mit der Staubsaugerdüse vorgesehen, wobei der Saugkanal des zweiten Erweiterungskörpers an den Saugmund der Staubsaugerdüse anschließbar ist.

Im Rahmen der erfindungsgemäßen Staubsaugerdüsenanordnung sind insgesamt zumindest drei unterschiedliche Saugkonfigurationen umsetzbar. Einerseits ist die Staubsaugerdüse unmittelbar zur Saugreinigung verwendbar, wobei ein Saugluftstrom von einer zu reinigenden Oberfläche abgezogen und durch den Saugmund der Staubsaugerdüse in deren Saugkanal eingeleitet und über den Sauganschlussstutzen an eine Saugluftführung weitergegeben wird. Vor abweichende Reinigungsszenarien - insbesondere wenn eine größere Arbeitsbreite benötigt wird - kann die Staubsaugerdüse mit der Aufnahme eines ersten Erweiterungskörpers verbunden werden. Hierbei wird die Saugluftführung derart gestaltet, dass der Saugmund der Staubsaugerdüse an den Saugkanal des ersten Erweiterungskörpers angeschlossen ist. Zumindest der überwiegende Teil des in den Saugmund der Staubsaugerdüse eintretenden Saugluftstromes hat daher zuvor den Saugmund des ersten Erweiterungskörpers und den daran anschließenden Saugkanal passiert. Die Reinigungseigenschaften dieser im Rahmen der zweiten Saugkonfiguration gebildeten Gesamtanordnung werden maßgeblich durch den ersten Erweiterungskörper und seine Saugmundgestaltung bestimmt.

Im Rahmen der Erfindung ist vorgesehen, dass alternativ zu dem ersten Erweiterungskörper auch ein zweiter Erweiterungskörper mit der Staubsaugerdüse verbindbar ist. Dabei wird die Saugluftführung ebenfalls derart an den zweiten Erweiterungskörper angeschlossen, dass der überwiegende Teil des Saugluftstromes durch den Saugmund des zweiten Erweiterungskörpers in den dahinter angeordneten Saugkanal eintritt und von dort aus in den Saugmund der Staubsaugerdüse weitergeleitet wird. Die zweite Erweiterungsdüse weist eine von der ersten Erweiterungsdüse abweichende Geometrie auf, wodurch im Rahmen der dritten Saugkonfiguration andere Reinigungsszenarien bevorzugt abgearbeitet werden können. Insbesondere kann vorgesehen sein, dass der Saugmund des zweiten Erweiterungskörpers eine gegenüber der zweiten Arbeitsbreite vergrößerte dritte Arbeitsbreite definiert. Somit können gegenüber der zweiten Saugkonfiguration noch breitere Bahnen auf einer zu reinigenden Oberfläche abgesaugt werden, was insbesondere je nach Korngrößenverteilung des zu entfernenden Schmutzes und der Quadratmeterzahl der zu reinigenden Oberfläche hilfreich sein kann.

Alternativ oder zusätzlich kann sich jedoch die Geometrie der dritten Saugkonfiguration in anderen Aspekten von der zweiten Saugkonfiguration unterscheiden. Beispielsweise kann eine vergrößerte Grundfläche des zweiten Erweiterungskörpers vorgesehen sein, eine größere Tiefe in Arbeitsrichtung oder beispielsweise auch eine veränderte Gleitsohlengestaltung, welche für den Einsatz auf bestimmten Bodenbelägen, beispielsweise Teppichböden, insbesondere hochflorigen Teppichen, optimiert ist.

Gegenüber Staubsaugerdüsensystemen, bei denen mehrere vollständige, gegeneinander austauschbare spezialisierte Staubsaugerdüsen vorgesehen sind, ergibt sich im Rahmen der Erfindung eine erhebliche Materialersparnis. Insbesondere im Bereich des Sauganschlussstutzens sowie dessen gelenkiger Verbindung mit dem Staubsaugerdüsenkörper wird eine doppelte Ausführung an verschiedenen Staubsaugerdüsen vermieden. Entsprechend der Materialreduzierung lässt sich die Staubsaugerdüsenanordnung auch aufgrund eines verringerten Platzbedarfs leichter transportieren, was insbesondere bei einem professionellen Einsatz vorteilhaft ist. Gegenüber der Ausgestaltung einer Staubsaugerdüse mit mehreren parallel und seriell einsetzbaren Erweiterungen kann im Rahmen der Erfindung eine erhöhte Effektivität und Stabilität der jeweiligen Saugkonfigurationen erhöht werden. Hierbei ist von Vorteil, dass es jeweils nur eine einzige Anschlussstelle an der Verbindung zwischen der Aufnahme der Erweiterungskörper und der Staubsaugerdüse gibt. Entsprechend treten an nur einer einzigen Übergangsstelle mögliche Fehlluftströme auf, welche ebenfalls mit geringerem konstruktivem und materiellem Aufwand abgedichtet werden können.

Vorzugsweise weist die Aufnahme des ersten Erweiterungskörpers und/oder die Aufnahme des zweiten Erweiterungskörpers ein Dichtelement auf. Hierdurch wird im verbundenen Zustand eine Abdichtung bereitgestellt um Fehlluftströme zu vermeiden. Mit einer Abdichtung kann nahezu der gesamte Saugluftstrom durch den Saugmund und den Saugkanal des entsprechenden Erweiterungskörpers geleitet werden.

Besonders bevorzugt lässt sich die Erfindung bei Staubsaugerdüsenanordnungen einsetzen, bei denen die Staubsaugerdüse in der Querrichtung eine größere Erstreckung aufweist als in der Arbeitsrichtung. Hierbei ist eine besonders stabile Verbindung zu einer Staubsaugerdüse und den Erweiterungskörpern möglich. Auch die Saugluftführung lässt sich so besser ausgestalten, da der Saugmund der Staubsaugerdüse so bereits eine große Quererstreckung aufweist. Infolgedessen lässt sich der Saugmund der Staubsaugerdüse besonders einfach an die Saugluftführung einer Querrichtung breiteren Erweiterungsdüse anschließen.

Zweckmäßigerweise sind die Aufnahmen der ersten Erweiterungsdüse und die Aufnahme der zweiten Erweiterungsdüse identisch ausgebildet. Auf diese Weise wird eine besonders leichte Austauschbarkeit der beiden Erweiterungsdüsen gewährleistet, wobei die Verbindung zur Staubsaugerdüse in beiden Fällen optimal und gleich gut funktionieren kann.

In einer besonders bevorzugten Ausgestaltung umschließen die Aufnahme der ersten Erweiterungsdüse und/oder die Aufnahme der zweiten Erweiterungsdüse die Staubsaugerdüse im verbundenen Zustand in der Horizontalebene (das heißt in der Querrichtung und in der Arbeitsrichtung) formschlüssig. Besonders bevorzugt wird der Formschluss dadurch hergestellt, dass die Aufnahme der ersten Erweiterungsdüse und/oder die Aufnahme der zweiten Erweiterungsdüse in der Horizontalebene umlaufend an der Staubsaugerdüse anliegt. Hierdurch kann eine optimale Kraftübertragung sowohl in der Querrichtung als auch in der Arbeitsrichtung erfolgen. Das Einsetzen der Staubsaugerdüse aus den Aufnahmen erfolgt dabei in vertikaler Richtung. Bei einer formschlüssigen Aufnahme wird auch bereits eine gewisse Abdichtung bereitgestellt, so dass ein zusätzliches Dichtelement zur Vermeidung von Fehlluftströmen entfallen kann.

Besonders zweckmäßigerweise ist die Staubsaugerdüse in der Aufnahme der ersten Erweiterungsdüse und/oder in der Aufnahme der zweiten Erweiterungsdüse in vertikaler Richtung durch eine Rastverbindung arretierbar. Bei einer Rastverbindung wird zumindest ein Rastkörper durch das Einschieben der Staubsaugerdüse in die Aufnahme verformt und/oder verlagert, wobei der Rastkörper beim Erreichen der endgültigen Aufnahmeposition der Staubsaugerdüse in der Aufnahme zumindest teilweise rückverformt und/oder rückverlagert wird, wodurch die Staubsaugerdüse in der Aufnahme form- und/oder kraftschlüssig gehalten wird.

Beispielsweise kann die Rastverbindung durch eine elastisch verformbare Halteleiste gebildet werden, welche beim Einschieben der Staubsaugerdüse in die Aufnahme beiseitegeschoben wird und nach Erreichen der endgültigen Aufnahmeposition innerhalb der Aufnahme sich zumindest teilweise rückverformt. Zum Entnehmen der Staubsaugerdüse aus der Aufnahme muss ein erhöhter Kraftaufwand aufgewendet werden, um die Halteleiste erneut zu verformen. Eine separate Entriegelung ist nicht notwendig.

Ebenso kann die Rastverbindung durch einen unverformbaren Rastkörper bereitgestellt werden, welcher verschiebbar an der Aufnahme gelagert ist. Durch eine elastische Kraftbeaufschlagung wird der Rastkörper derart in die Aufnahme eingedrückt, dass die Staubsaugerdüse gegenüber die durch den Rastkörper verkleinerte Aufnahme ein gewisses Übermaß aufweist. Beim Einschieben der Staubsaugerdüse wird der Rastkörper durch die Staubsaugerdüse gegen die Kraftbeaufschlagung zurückgeschoben, so dass der Rastkörper den Weg in die Aufnahme freigibt. Nach Erreichen der endgültigen Aufnahmeposition der Staubsaugerdüse in der Aufnahme - wobei die zweite bzw. dritte Saugkonfiguration gebildet wird - kann der Rastkörper zumindest teilweise in seine Ausgangsposition zurückbewegt werden, wodurch an einem Entnehmen der Staubsaugerdüse aus der Aufnahme zumindest durch Kraftbeaufschlagung hemmt, vorzugsweise jedoch durch Form sperrt. Im zweiten Fall muss das Rastelement durch Zurückziehen aus der Sperrposition entsperrt werden, um die Staubsaugerdüse aus der Aufnahme entnehmen zu können.

In einer bevorzugten Ausgestaltung wird die Staubsaugerdüse in der Querrichtung durch eine erste Schmalseite und eine gegenüberliegende zweite Schmalseite begrenzt. Zur Arretierung in der Vertikalrichtung innerhalb der Aufnahme hintergreift die Staubsaugerdüse mit der ersten Schmalseite einen Überhang der Aufnahme der ersten Erweiterungsdüse bzw. der zweiten Erweiterungsdüse. Gleichzeitig ist die Staubsaugerdüse an der zweiten Schmalseite durch ein an der Aufnahme angeordnetes Rastelement arretierbar. Hierbei wird die Arretierung in vertikaler Richtung auch an zumindest einer Seite durch Formschluss gelöst, was einen geringen konstruktiven Aufwand und eine hohe Robustheit mit sich bringt.

Vorzugsweise ist das Rastelement durch ein Schaltelement, insbesondere einen Fußdruckschalter entriegelbar. Dieser kann während der Benutzung durch geringen Aufwand von einem Bediener mit dem Fuß ausgelöst werden, um die Staubsaugerdüse aus der Aufnahme der jeweiligen Erweiterungsdüse entnehmen zu können. Das Rastelement und das Schaltelement können vorzugsweise einstückig ausgebildet sein.

Vorzugsweise ist an der Staubsaugerdüse zumindest ein Fadenheber angeordnet. Somit ist diese innerhalb der ersten Saugkonfiguration insbesondere als Polsterdüse einsetzbar.

Zweckmäßigerweise sind jedoch auch an der ersten Erweiterungsdüse und/oder an der zweiten Erweiterungsdüse Dicht-, Trag- und/oder Reinigungselemente angeordnet. Hierbei kann es sich insbesondere um Borstenleisten, Dichtlippen, Fadenheber und/oder mit fadenheberplüsch flächig besetzte Gummileisten und/oder -lippen handeln. Durch geeignete Auswahl kann die Effektivität der zweiten und/oder dritten Saugkonfiguration für bestimmte Arten und/oder Größen von Schmutzpartikeln gezielt eingestellt werden.

In einer bevorzugten Ausgestaltung ist an der ersten Erweiterungsdüse und/oder an der zweiten Erweiterungsdüse zumindest eine Laufrolle angeordnet. Auch Rollen dienen der Abstützung einer Staubsaugerdüse auf glatten Hartböden, wobei sich der Bodenabstand präzise einstellen lässt. Gleichzeitig können Laufrollen auch dazu genutzt werden, zumindest in begrenzten Rahmen eine selbsttätige Einstellung an unterschiedliche Bodenbeläge zu gewährleisten. Dies beruht darauf, dass zumindest schmale Laufrollen mit einer Laufbreite von wenigen Millimetern in weichen Teppichböden einsinken und dort keine Tragwirkung entfalten.

Besonders bevorzugt ist der Sauganschlussstutzen mittels einer Gelenkanordnung an den Düsenkörper beweglich angeordnet. Dabei ist der Sauganschlussstutzen um zumindest eine Achse schwenkbar gelagert, um eine Steuerung der Staubsaugerdüse und/oder eine Anpassung an den Boden zu ermöglichen. In einer besonders bevorzugten Ausgestaltung umfasst die Staubsaugerdüsenanordnung ferner eine alternative Staubsaugerdüse, welche gleichermaßen mit der Aufnahme der ersten Erweiterungsdüse und/oder der Aufnahme der zweiten Erweiterungsdüse alternativ verbindbar ist. Die alternative Staubsaugerdüse kann zusätzliche Saugöffnungen, welche nicht mit der Aufnahme gekoppelt werden, und/oder Abstützelemente aufweisen. Beispielsweise ist es möglich die alternative Staubsaugerdüse derart auszugestalten, dass im Rahmen von Saugkonfigurationen in Verbindung mit der ersten Erweiterungsdüse oder der zweiten Erweiterungsdüse eine Doppelgelenksanordnung gebildet wird, bei der die Erweiterungsdüse gegenüber dem Sauganschlussstutzen um zwei voneinander beabstandete, parallele und in der Querrichtung verlaufende Schwenkachsen beweglich verbunden ist.

In einer weiteren bevorzugten Ausgestaltung weist die alternative Staubsaugerdüse einen zu der Staubsaugerdüse identischen Düsenkörper und einen abweichenden Sauganschlussstutzen und/oder eine abweichende Gelenkanordnung zur Verbindung des Sauganschlussstutzens an dem Düsenkörper auf. Durch entsprechend abgestimmte Sauganschlussstutzen und/oder Gelenkanordnungen lässt sich die erfindungsgemäße Staubsaugerdüsenanordnung besonders einfach für Anwendungen mit unterschiedlicher Steuerbarkeit der Saugkonfigurationen anpassen. Ebenso lassen sich dieselben Erweiterungsdüsen problemlos mit verschiedenen Formaten der Saugluftführung - beispielsweise unterschiedlichen Rohrdurchmessern eines Saugrohrs - einsetzen. Die alternative Staubsaugerdüse fungiert mit ihrer abweichenden Ausgestaltung des Sauganschlussstutzens gleichzeitig als Adapter. Dies erleichtert den Einsatz im professionellen Bereich, wo nebeneinander Staubsauggeräte unterschiedlicher Hersteller und Modelle zum Einsatz kommen.

Die Erfindung wird nachfolgend anhand von lediglich Ausführungsbeispiel darstellenden Figuren erläutert. Das zeigen schematisch:
- Fig. 1: Eine Oberansicht einer erfindungsgemäßen Staubsaugerdüsenanordnung,
- Fig. 2: eine zweite, im Rahmen der erfindungsgemäßen Staubsaugerdüsenanordnung gebildete Saugkonfiguration,
- Fig. 3: eine dritte, im Rahmen der Erfindung gebildete Saugkonfiguration,
- Fig. 4A: eine Unteransicht der Staubsaugerdüse aus Fig. 1,
- Fig. 4B: eine Unteransicht der dritten Saugkonfiguration aus Fig. 3 und
- Fig. 5: eine zweite Saugkonfiguration entsprechend Fig. 2 mit einer alternativen Staubsaugerdüse.

In der Fig. 1 sind die einzelnen Teile der erfindungsgemäßen Staubsaugeranordnung nebeneinander dargestellt. Die Staubsaugerdüsenanordnung umfasst eine Staubsaugerdüse 1 mit einem Düsenkörper 2 und einem daran unterseitig, in der Darstellung nicht sichtbaren und mit einem Saugkanal 17 verbundenen Saugmund 16, welcher in einer Querrichtung x eine erste Arbeitsbreite a₁ definiert. In der Arbeitsrichtung y rückwärtig schließt an den Düsenkörper 2 ein Sauganschlussstutzen 3 an. Der Sauganschlussstutzen ist dabei um eine paralle zur Arbeitsrichtung y verlaufende Schwenkachse drehbar an dem Düsenkörper 2 befestigt.

Weiterhin dargestellt ist eine erste Erweiterungsdüse 4, welche einen ersten Erweiterungskörper 5 mit einem daran unterseitig angeordneten und in einem Saugkanal 6 mündenden Saugmund 7 aufweist. Der Saugmund 7 definiert in der Querrichtung x verlaufende Arbeitsbreite a₂, welche gegenüber der ersten Arbeitsbreite a₁ vergrößert ist. An der Oberseite des ersten Erweiterungskörpers 5 ist eine Aufnahme 8 zur Verbindung mit der Staubsaugerdüse 1 vorgesehen. Die Aufnahme ist so ausgebildet, dass die Staubsaugerdüse 1 darin in Arbeitsrichtung y und in der Querrichtung x formschlüssig gehalten wird. Dabei wird die Staubsaugerdüse 1 von der Aufnahme 8 an drei Seiten umlaufend umschlossen. Bei der in die Aufnahme 8 eingesetzte Staubsaugerdüse ist der Saugkanal 6 des ersten Erweiterungskörpers 5 an den Saugmund der Staubsaugerdüse 1 angeschlossen.

Zur Befestigung in vertikaler Richtung ist an der einen Schmalseite der Aufnahme 8 ein Überhang 9 vorgesehen, welcher von einer Schmalseite der Staubsaugerdüse 1 hintergriffen werden kann. An der gegenüberliegenden zweiten Schmalseite der Aufnahme 8 ist ein Rastelement 10 vorgesehen, durch welches die zweite Schmalseite der Staubsaugerdüse 1 in der Aufnahme arretierbar ist. Im verbundenen Zustand hält das Rastelement 10 die Staubsaugerdüse 1 durch Formschluss innerhalb der Aufnahme 8. Das Rastelement 10 kann durch ein als Fußdruckschalter 11 ausgebildetes Schaltelement entriegelt werden.

Erfindungsgemäß weist die Staubsaugerdüsenanordnung weiterhin eine zweite Erweiterungsdüse 12 mit einem zweiten Erweiterungskörper 13 und einem daran unterseitig angeordneten und mit einem Saugkanal 14 verbundenen Saugmund 15 auf. Die Abmessung des zweiten Erweiterungskörpers 13 unterscheidet sich von dem ersten Erweiterungskörper 5 dergestalt, dass der Saugmund 15 eine gegenüber der zweiten Arbeitsbreite a₂ vergrößerte dritte Arbeitsbreite a₃ definiert. Sowohl die Staubsaugerdüse 1 als auch die erste Erweiterungsdüse 4 als auch die zweite Erweiterungsdüse 12 weisen in der Querrichtung x eine größere Erstreckung als in der Arbeitsrichtung y auf.

An der Oberseite des zweiten Erweiterungskörpers 13 ist ebenfalls eine Aufnahme 8' angeordnet, welche im Vergleich zur Aufnahme 8 der ersten Erweiterungsdüse 4 identisch ausgebildet ist. Die Festlegung der Staubsaugerdüse in horizontaler Richtung erfolgt ebenfalls durch Formschluss. Die Festlegung in vertikaler Richtung durch einen Überhang 9' sowie ein durch ein Schaltelement 11' entriegelbares Rastelement 10'.

Die in Fig. 1 dargestellte Staubsaugerdüse 1 kann im Rahmen einer ersten Saugkonfiguration ohne weitere Anbauteile verwendet und direkt an eine Saugluftführung mittels des Anschlussstutzens 3 angeschlossen werden.

Fig. 2 zeigt eine zweite Saugkonfiguration, bei der die Staubsaugerdüse 1 mit ihrem Düsenkörper 2 in die Aufnahme 8 des ersten Erweiterungskörpers 5 der Erweiterungsdüse 4 eingesetzt ist. Dabei sind die Staubsaugerdüse 1 und die erste Erweiterungsdüse 4 durch Formschluss fest miteinander und wieder lösbar arretiert und bilden eine gemeinsame Einheit.

In Fig. 3 ist in entsprechenderweise die dritte Saugkonfiguration dargestellt: Hierbei ist die Staubsaugerdüse 1 mit ihrem Düsenkörper 2 in die Aufnahme 8' des zweiten Erweiterungskörpers 13 der zweiten Erweiterungsdüse 12 eingesetzt. Hierdurch wird eine statische Staubsaugerdüse besonders großer Arbeitsbreite a₃ gebildet.

In den Figuren 4A und 4B sind die Unterseiten der Staubsaugerdüse 1 und exemplarisch der zweiten Erweiterungsdüse 12 dargestellt. An dem Saugmund 16 der Staubsaugerdüse 1 schließt vorderseitig und rückseitig in der Arbeitsrichtung y jeweils ein Fadenheberstreifen 18 an. Die Staubsaugerdüse 1 ist somit insbesondere als Polsterdüse einsetzbar.

In Fig. 4B erkennt man, dass unterseitig an der zweiten Erweiterungsdüse 12 zwei Laufrollen 19 angeordnet sind. Durch diese kann ein geeigneter Bodenabstand beim Betrieb auf Hartböden erreicht werden. Weiterhin schließen an den Saugmund 15 vorderseitig und rückseitig jeweils eine Borstenleiste 20 an. Die in Arbeitsrichtung vorderseitige Borstenleiste weist dabei Unterbrechungen zum Durchtritt von Grobschmutz auf.

In Fig. 5 ist eine weitere Ausführungsform angedeutet. Hierbei ist mit der ersten Erweiterungsdüse 4 eine Alternative Staubsaugerdüse 21 verbunden. Diese weist einen im Vergleich zum Düsenkörper 2 der Staubsaugerdüse 1 identischen Düsenkörper 2' auf. Daran schließt rückwärtig ein alternativer Sauganschlussstutzen 3' an, welcher sich von dem ersten Sauganschlussstutzen 3 unterscheidet.

## Patentansprüche

1. Staubsaugerdüsenanordnung umfassend eine sich in einer Arbeitsrichtung (y) und in einer dazu senkrecht stehenden Querrichtung (x) erstreckenden Staubsaugerdüse (1) zur Bildung einer ersten Saugkonfiguration mit einem Düsenkörper (2), einem daran unterseitig angeordneten und mit einem Saugkanal (17) verbundenen Saugmund (16), welcher in der Querrichtung (x) eine erste Arbeitsbreite (a₁) definiert, und einem Sauganschlussstutzen (3) zur Verbindung des Saugkanals (17) mit einer Saugluftführung, ferner umfassend eine erste Erweiterungsdüse (4) zur Bildung einer zweiten Saugkonfiguration mit einem ersten Erweiterungskörper (5), einem daran unterseitig angeordneten und mit einem Saugkanal (6) verbundenen Saugmund (7), welcher in der Querrichtung (x) eine gegenüber der ersten Arbeitsbreite (a₁) vergrößerte zweite Arbeitsbreite (a₂) definiert, und eine Aufnahme (8) zur Verbindung mit der Staubsaugerdüse (1), wobei der Saugkanal (6) des ersten Erweiterungskörpers (4) an den Saugmund (16) der Staubsaugerdüse (1) anschließbar ist, **gekennzeichnet durch** eine zweite Erweiterungsdüse (12) zur Bildung einer dritten Saugkonfiguration mit einem zweiten Erweiterungskörper (13), der in seinen Abmessungen von dem ersten Erweiterungskörper (5) abweicht, einem daran unterseitig angeordneten und mit einem Saugkanal (14) verbundenen Saugmund (15) und einer Aufnahme (8') zur Verbindung mit der Staubsaugerdüse (1), wobei der Saugkanal (14) des zweiten Erweiterungskörpers (13) an den Saugmund (16) der Staubsaugerdüse (1) anschließbar ist.

2. Staubsaugerdüsenanordnung nach Anspruch 1, **dadurch gekennzeichnet, dass** die Abmessungen des zweiten Erweiterungskörpers (13) dergestalt von dem ersten Erweiterungskörper (5) abweichen, dass der Saugmund (15) des zweiten Erweiterungskörpers (13) in der Querrichtung (x) eine gegenüber der zweiten Arbeitsbreite (a₂) vergrößerte dritte Arbeitsbreite (a₃) definiert.

3. Staubsaugerdüsenanordnung nach Anspruch 1 oder 2, **dadurch gekennzeichnet, dass** die Staubsaugerdüse (1) in der Querrichtung (x) eine größere Erstreckung aufweist als in der Arbeitsrichtung (y).

4. Staubsaugerdüsenanordnung nach einem der Ansprüche 1 bis 3, **dadurch gekennzeichnet, dass** die Aufnahme (8) der ersten Erweiterungsdüse (4) und die Aufnahme (8') der zweiten Erweiterungsdüse (12) identisch ausgebildet sind.

5. Staubsaugerdüsenanordnung nach einem der Ansprüche 1 bis 4, **dadurch gekennzeichnet, dass** die Aufnahme (8) der ersten Erweiterungsdüse (4) und/oder die Aufnahme (8') der zweiten Erweiterungsdüse (12) die Staubsaugerdüse (1) im verbundenen Zustand in der Querrichtung (x) und der Arbeitsrichtung (y) formschlüssig, insbesondere umlaufend umschließt.

6. Staubsaugerdüsenanordnung nach einem der Ansprüche 1 bis 5, **dadurch gekennzeichnet, dass** die Staubsaugerdüse (1) in der Aufnahme (8) der ersten Erweiterungsdüse (4) und/oder in der Aufnahme (8') der zweiten Erweiterungsdüse (12) in vertikaler Richtung (2) durch eine Rastverbindung (10) arretierbar ist.

7. Staubsaugerdüsenanordnung nach Anspruch 6, **dadurch gekennzeichnet, dass** der Düsenkörper (2) der Staubsaugerdüse (1) in der Querrichtung (x) durch eine erste Schmalseite und eine gegenüberliegende zweite Schmalseite begrenzt wird, dass der Düsenkörper (2) zur Arretierung in der Vertikalrichtung (2) mit einer ersten Schmalseite einen Überhang (9) der Aufnahme (8, 8') der ersten Erweiterungsdüse (4) oder der zweiten Erweiterungsdüse (12) hintergreift und dass der Düsenkörper (2) an der zweiten Schmalseite durch ein an der Aufnahme (8, 8') angeordnetes Rastelement (10) arretierbar ist.

8. Staubsaugerdüsenanordnung nach Anspruch 7, **dadurch gekennzeichnet, dass** das Rastelement (10) durch ein Schaltelement (11), insbesondere durch einen Fußdruckschalter, entriegelbar ist.

9. Staubsaugerdüsenanordnung nach einem der Ansprüche 1 bis 8, **dadurch gekennzeichnet, dass** an der Staubsaugerdüse (1) ein Fadenheber (18) angeordnet ist.

10. Staubsaugerdüsenanordnung nach einem der Ansprüche 1 bis 9, **dadurch gekennzeichnet, dass** an der ersten Erweiterungsdüse (4) und/oder an der zweiten Erweiterungsdüse (12) zumindest ein Dicht- und/oder Tragelement (20) angeordnet ist.

11. Staubsaugerdüsenanordnung nach einem der Ansprüche 1 bis 10, **dadurch gekennzeichnet, dass** an der ersten Erweiterungsdüse (4) und/oder an der zweiten Erweiterungsdüse (12) zumindest eine Laufrolle (19) angeordnet ist.

12. Staubsaugerdüsenanordnung nach einem der Ansprüche 1 bis 11, **dadurch gekennzeichnet, dass** der Sauganschlussstutzen (3) mittels einer Gelenkanordnung an dem Düsenkörper (2) beweglich angeordnet ist.

13. Staubsaugerdüsenanordnung nach einem der Ansprüche 1 bis 12, **dadurch gekennzeichnet, dass** die Staubsaugerdüsenanordnung ferner eine alternative Staubsaugerdüse (21) umfasst, welche gleichermaßen mit der Aufnahme (8) der ersten Erweiterungsdüse (4) oder der Aufnahme (8') der zweiten Erweiterungsdüse (12) alternativ verbindbar ist.

14. Staubsaugerdüsenanordnung nach Anspruch 13, **dadurch gekennzeichnet, dass** die alternative Staubsaugerdüse (21) einen zu der Staubsaugerdüse 1 identischen Düsenkörper (2') und einen abweichenden Sauganschlussstutzen (3') und/oder eine abweichende Gelenkanordnung aufweist.

## Claims

1. A vacuum cleaner nozzle assembly comprising a vacuum cleaner nozzle (1) extending an operating direction (y) and in a transverse direction (x) perpendicular thereto, for forming a first suction configuration with a nozzle body (2), a suction mouth (16), which is arranged thereon on the bottom side and is connected to a suction duct (17), and which defines a first operating width (a₁) in the transverse direction (x), and a suction connecting piece (3) for connecting the suction duct (17) to a suction airflow, further comprising a first expansion nozzle (4) for forming a second suction configuration with a first expansion body (5), a suction mouth (7), which is arranged thereon on the bottom side and is connected to a suction duct (6), and which defines a second operating width (a₂) in the transverse direction (x), which is enlarged as compared to the first operating width (a₁), and an accommodation (8) for connection to the vacuum cleaner nozzle (1), wherein the suction duct (6) of the first expansion body (4) can be connected to the suction mouth (16) of the vacuum cleaner nozzle (1), **characterized by** a second expansion nozzle (12) for forming a third suction configuration with a second expansion body (13), the dimensions of which differ from the first expansion body (5), a suction mouth (15), which is arranged thereon on the bottom side and which is connected to a suction duct (14), and an accommodation (8') for connection to the vacuum cleaner nozzle (1), wherein the suction duct (14) of the second expansion body (13) can be connected to the suction mouth (16) of the vacuum cleaner nozzle (1).

2. The vacuum cleaner nozzle assembly according to claim 1, **characterized in that** the dimensions of the second expansion body (13) differ from the first expansion body (5) in such a way that, in the transverse direction (x), the suction mouth (15) of the second expansion body (13) defines a third operating width (a₃), which is enlarged as compared to the second operating width (a₂).

3. The vacuum cleaner nozzle assembly according to claim 1 or 2, **characterized in that** the vacuum cleaner nozzle (1) has a larger extension in the transverse direction (x) than in the operating direction (y).

4. The vacuum cleaner nozzle assembly according to one of claims 1 to 3, **characterized in that** the accommodation (8) of the first expansion nozzle (4) and the accommodation (8') of the second expansion nozzle (12) are embodied identically.

5. The vacuum cleaner nozzle assembly according to one of claims 1 to 4, **characterized in that** the accommodation (8) of the first expansion nozzle (4) and/or the accommodation (8') of the second expansion nozzle (12) encloses the vacuum cleaner nozzle (1) in the connected state in the transverse direction (x) and in the operating direction (y) in a positive manner, in particular circumferentially.

6. The vacuum cleaner nozzle assembly according to one of claims 1 to 5, **characterized in that** the vacuum cleaner nozzle (1) is locked in the accommodation (8) of the first expansion nozzle (4) and/or in the accommodation (8') of the second expansion nozzle (12) in the vertical direction (2) by means of a latching connection (10).

7. The vacuum cleaner nozzle assembly according to claim 6, **characterized in that** the nozzle body (2) of the vacuum cleaner nozzle (1) is limited in the transverse direction (x) by means of a first narrow side and an opposite second narrow side, that the nozzle body (2) engages with a first narrow side behind a projection (9) of the accommodation (8, 8') of the first expansion nozzle (4) or of the second expansion nozzle (12) for locking in the vertical direction (2), and that the nozzle body (2) can be locked on the second narrow side by means of a latching element (10) arranged on the accommodation (8, 8').

8. The vacuum cleaner nozzle assembly according to claim 7, **characterized in that** the latching element (10) can be unlocked by means of a switching element (11), in particular by means of a foot-operated push switch.

9. The vacuum cleaner nozzle assembly according to one of the claims 1 to 8, **characterized in that** a thread lifter (18) is arranged on the vacuum cleaner nozzle (1).

10. The vacuum cleaner nozzle assembly according to one of claims 1 to 9, **characterized in that** at least one sealing and/or support element (20) is arranged on the first expansion nozzle (4) and/or on the second expansion nozzle (12).

11. The vacuum cleaner nozzle assembly according to one of claims 1 to 10, **characterized in that** at least one roller (19) is arranged on the first expansion nozzle (4) and/or on the second expansion nozzle (12).

12. The vacuum cleaner nozzle assembly according to one of claims 1 to 11, **characterized in that** the suction connecting piece (3) is arranged on the nozzle body (2) so as to be moveable by means of a joint assembly.

13. The vacuum cleaner nozzle assembly according to one of claims 1 to 12, **characterized in that** the vacuum cleaner nozzle assembly further comprises an alternative vacuum cleaner nozzle (21), which can likewise be alternatively connected to the accommodation (8) of the first expansion nozzle (4) or to the accommodation (8') of the second expansion nozzle (12).

14. The vacuum cleaner nozzle assembly according to claim 13, **characterized in that** the alternative vacuum cleaner nozzle (21) has a nozzle body (2'), which is identical to the vacuum cleaner nozzle (1), and a different suction connecting piece (3') and/or a different joint assembly.

## Revendications

1. Dispositif suceur d'aspirateur comprenant un suceur d'aspirateur (1) s'étendant dans une direction de travail (y) et dans une direction transversale (x) perpendiculaire à cette dernière, pour former une première configuration d'aspiration, pourvue d'un corps de suceur (2), d'une bouche d'aspiration (16), placée sur la face inférieure de celui-ci et reliée avec un canal d'aspiration (17), lequel dans la direction transversale (x) définit une première largeur de travail (a₁), et d'une tubulure de raccordement d'aspiration (3), destinée à relier le canal d'aspiration (17) avec un guide d'air d'aspiration, comprenant par ailleurs un premier suceur élargisseur (4), pour créer une deuxième configuration d'aspiration, pourvue d'un premier corps élargisseur (5), d'une bouche d'aspiration (7) placée sur la face inférieure de celui-ci et reliée avec un canal d'aspiration (6), lequel définit dans la direction transversale (x) une deuxième largeur de travail (a₂) agrandie par rapport à la première largeur de travail (a₁), et d'un logement (8), destiné à être relié avec le suceur d'aspirateur (1), le canal d'aspiration (6) du premier corps élargisseur (4) pouvant se raccorder sur la bouche d'aspiration (16) du suceur d'aspirateur (1), **caractérisé par** un deuxième suceur élargisseur (12), pour créer une troisième configuration d'aspiration, pourvue d'un deuxième corps élargisseur (13), qui par ses dimensions diffère du premier corps élargisseur (5), d'une bouche d'aspiration (15) placée sur la face inférieure de celui-ci et reliée avec un canal d'aspiration (14) et d'un logement (8') destiné à être relié avec le suceur d'aspirateur (1), le canal d'aspiration (14) du deuxième corps élargisseur (13) pouvant se raccorder sur la bouche d'aspiration (16) du suceur d'aspirateur (1).

2. Dispositif suceur d'aspirateur selon la revendication 1, **caractérisé en ce que** les dimensions du deuxième corps élargisseur (13) diffèrent de celles du premier corps élargisseur (5), de telle sorte que la bouche d'aspiration (15) du deuxième corps élargisseur (13) définisse dans la direction transversale (x) une troisième largeur de travail (a₃) agrandie par rapport à la deuxième largeur de travail (a₂).

3. Dispositif suceur d'aspirateur selon la revendication 1 ou 2, **caractérisé en ce que** le suceur d'aspirateur (1) présente dans la direction transversale (x) une extension supérieure à celle dans la direction de travail (y).

4. Dispositif suceur d'aspirateur selon l'une quelconque des revendications 1 à 3, **caractérisé en ce que** le logement (8) du premier suceur élargisseur (4) et le logement (8') du deuxième suceur élargisseur (12) sont conçus à l'identique.

5. Dispositif suceur d'aspirateur selon l'une quelconque des revendications 1 à 4, **caractérisé en ce que** le logement (8) du premier suceur élargisseur (4) et/ou le logement (8') du deuxième suceur élargisseur (12) entourent par complémentarité de forme, notamment sur la périphérie le suceur d'aspirateur (1) en position assemblée dans la direction transversale (x) et dans la direction de travail (y).

6. Dispositif suceur d'aspirateur selon l'une quelconque des revendications 1 à 5, **caractérisé en ce que** le suceur d'aspirateur (1) est susceptible d'être bloqué dans la direction verticale (2) dans le logement (8) du première suceur élargisseur (4) et/ou dans le logement (8') du deuxième suceur élargisseur (12) par un assemblage par enclenchement (10).

7. Dispositif suceur d'aspirateur selon la revendication 6, **caractérisé en ce que** dans la direction transversale (x), le corps de suceur (2) du suceur d'aspirateur (1) est délimité par un premier côté étroit et par un deuxième côté étroit opposé, **en ce que** pour le blocage dans la direction verticale (2), le corps de suceur (2) s'engage par l'arrière par un premier côté étroit dans un surplomb (9) du logement (8, 8') du premier suceur élargisseur (4) ou du deuxième suceur élargisseur (12) et **en ce que** le corps de suceur (2) est susceptible d'être bloqué sur le deuxième côté étroit par un élément d'enclenchement (10) placé sur le logement (8, 8').

8. Dispositif suceur d'aspirateur selon la revendication 7, **caractérisé en ce que** l'élément d'enclenchement (10) est déverrouillable par un élément de commutation (11), notamment par un interrupteur à pression au pied.

9. Dispositif suceur d'aspirateur selon l'une quelconque des revendications 1 à 8, **caractérisé en ce que** sur le suceur d'aspirateur (1) est placé un relève-fils (18).

10. Dispositif suceur d'aspirateur selon l'une quelconque des revendications 1 à 9, **caractérisé en ce que** sur le premier suceur élargisseur (4) et/ou sur le deuxième suceur élargisseur (12) est placé au moins un élément d'étanchéité et/ou un élément porteur (20).

11. Dispositif suceur d'aspirateur selon l'une quelconque des revendications 1 à 10, **caractérisé en ce que** sur le premier suceur élargisseur (4) et ou sur le deuxième suceur élargisseur (12) est placé au moins un galet de roulement (19).

12. Dispositif suceur d'aspirateur selon l'une quelconque des revendications 1 à 11, **caractérisé en ce que** la tubulure de raccordement d'aspiration (3) est placée en étant mobile sur le corps de suceur (2) au moyen d'un dispositif d'articulation.

13. Dispositif suceur d'aspirateur selon l'une quelconque des revendications 1 à 12, **caractérisé en ce que** le dispositif suceur d'aspirateur comprend par ailleurs un suceur d'aspirateur (21) alternatif, lequel est susceptible d'être relié en alternative, aussi bien avec le logement (8) du premier suceur élargisseur (4) ou avec le logement (8') du deuxième suceur élargisseur (12).

14. Dispositif suceur d'aspirateur selon la revendication 13, **caractérisé en ce que** le suceur d'aspirateur (21) alternatif comporte un corps de suceur (2') identique au suceur d'aspirateur (1) et une tubulure de raccordement d'aspiration (3') différente et/ou un dispositif d'articulation différent.
